# EUROPÄISCHE PATENTSCHRIFT

(11) **EP 2 729 036 B1**
(45) Veröffentlichungstag und Bekanntmachung des Hinweises auf die Patenterteilung: **10.02.2016**
(21) Anmeldenummer: 12769311.7
(22) Anmeldetag: 17.09.2012
(51) Int. Cl.: A47B 57/58, A47F 5/00

(54) **WARENTRENNER FÜR REGALE, INSBESONDERE VERKAUFSREGALE**
GOODS PARTITION FOR SHELVES
SÉPARATEUR DE MARCHANDISES POUR ÉTAGÈRES

(30) Priorität: 16.09.2011 EP 11007546
(43) Veröffentlichungstag der Anmeldung: 14.05.2014
(73) Patentinhaber: Nilsson, Rickard, 65558 Balduinstein (DE)
(72) Erfinder: Nilsson, Rickard, 65558 Balduinstein (DE)
(74) Vertreter: Mill, Andreas
(86) Internationale Anmeldenummer: PCT/DE2012/100285
(87) Internationale Veröffentlichungsnummer: WO 2013/037368

(56) Entgegenhaltungen:
- GB-A- 1 180 111
- US-A- 1 450 191

## Beschreibung

Die Erfindung betrifft einen Warentrenner und eine Regaletage für Regale, insbesondere Verkaufsregale. Auch betrifft die Erfindung ein entsprechendes Regal bzw. Verkaufsregal.

Warentrenner dienen dem Trennen von Waren gegenüber anderen Waren, welche auf einem gemeinsamen Fachboden eines Regales angeordnet sind. Bei Regalen, wie beispielsweise Verkaufsregalen, mit ihren hintereinander angeordneten Waren gleicher Art dient der Warentrenner auch dazu, dass die vorgegebene Sortierung der Waren beibehalten bleibt.

Insbesondere bei Verkaufsregalen, welche als sogenannte Rutschregale ausgebildet sind, dient der Warentrenner als Führungsmittel, an dem die in einer Reihe angeordneten Waren seitlich geführt sind. Die Waren führen durch den Warentrenner eine kontrollierte Rutschbewegung aus, welche bei den Rutschregalen durch Schrägstellung des Bodens bewirkt wird und bei Entnahme einer vorderen Ware entsteht. Insofern ist durch den Warentrenner oder zwei seitlich angeordnete Warentrenner ein seitliches Herausrutschen der Waren aus der Reihe vermieden.

Der Warentrenner wird üblicherweise an einem vorderen Bereich und einem hinteren Bereich einer Regaletage, beispielsweise an einem Fachboden oder einem als Warenrutschblech ausgebildeten Boden befestigt. Bei den sogenannten Warenrutschblechen, welche üblicherweise eine vordere und hintere Aufkantung aufweisen, wird für gewöhnlich der Warentrenner an der vorderen und hinteren Aufkantung befestigt.

Bisherige Warentrenner erfordern häufig spezielle Werkzeuge zur Montage an dem Regal. Auch eine Demontage des Warentrenners ist dann üblicherweise nur mit dem entsprechenden Werkzeug möglich. Der Einbau des Warentrenners im Zuge des Neuaufbaus eines Regales ist dadurch noch möglich, da für gewöhnlich das Werkzeug mitgeliefert wird. Ein schneller Umbau der Warentrenner im Nachhinein ist jedoch meist erschwert, da dann das Werkzeug häufig nicht mehr vorhanden ist.

Ein Warentrenner und eine Regaletage gemäß dem Oberbegriff des Anspruches 1 sind aus der GB 1180111A bekannt.

Der Erfindung liegt die Aufgabe zugrunde, einen Warentrenner mit den eingangs genannten Merkmalen bereit zu stellen, welcher ohne Werkzeug in einfacher Weise an das Regal montiert werden kann und im montierten Zustand an dem Regal sicher gehalten wird. Ferner soll ein Regal bereit gestellt werden, welches für den Einbau eines solchen Warentrenners geeignet ist.

Diese Aufgabe wird mit einem Warentrenner gelöst, welcher die Merkmale des Anspruches 1 aufweist. Ferner wird zur Lösung der Aufgabe ein Regal, insbesondere Verkaufsregal, mit den Merkmalen des Anspruches 10 vorgeschlagen.

Vorteilhafte Ausgestaltungen der Erfindung ergeben sich aus den Unteransprüchen, der nachfolgenden Beschreibung und den Figuren.

Erfindungsgemäß sind ein Warentrenner und eine Regaletage für Regale bzw. Regalsysteme, insbesondere Verkaufsregale, vorgesehen, wobei der Warentrenner einen der Warentrennung dienenden Grundkörper und wenigstens zwei von dem Grundkörper wegstehende oder nach außen ragende Materialabschnitte aufweist, von denen wenigstens einer der Materialabschnitte in wenigstens eine erste Öffnung einer Seitenwandung der Regaletage und der andere Materialabschnitt in wenigstens eine zweite Öffnung der Regaletage einführbar sind, um in einer Fixierposition den Warentrenner an der Regaletage zu halten. Der der ersten Öffnung der Regaletage zuordenbare oder zugeordnete Materialabschnitt ist in seiner nach außen stehenden Länge derart bemessen, dass nach Einführen des Materialabschnittes in die erste Öffnung und anschließendem Zurückbewegen des Warentrenners entgegen der Einführrichtung, um den anderen Materialabschnitt bezüglich der zweiten Öffnung in Wirkstellung zu bringen, der Materialabschnitt in der ersten Öffnung eingeführt verbleibt, somit also noch eingeführt ist, wenn der Warentrenner an der Regaletage die Fixierposition eingenommen hat.

Durch diese Ausgestaltung ist der Warentrenner an dem Regal in technisch einfacher Weise beispielsweise einhändig zu montieren und ebenso zu demontieren, ohne dass es dazu eines Werkzeuges bedarf.

Durch die gezielt bemessene Länge des einen Materialabschnittes ist es gewährleistet, dass der Warentrenner jederzeit von der Regaletage getrennt werden kann, indem der Warentrenner in entgegengesetzter Weise zu der Bewegung beim Einbau an das Regal bewegt wird, so dass der eine Materialabschnitt des Warentrenners außer Eingriff aus der zweiten Öffnung und anschließend der andere Materialabschnitt außer Eingriff aus der ersten Öffnung der Regaletage gelangen.

Die mit dem Warentrenner zusammenwirkende Regaletage kann durch den Fachboden und eine hintere Seitenwandung und/oder eine vordere Seitenwandung eines Regalfaches gebildet sein. Auch kann die Regaletage durch eine Warenrutschplatte, insbesondere Warenrutschblech, gebildet sein, welches auf den Boden eines Regalfaches aufgelegt ist, wobei die Warenrutschplatte einen vorderen umgeschlagenen Rand und/oder einen hinteren umgeschlagenen Rand aufweist, welche die wenigstens eine Seitenwandung der Regaletage bildet.

Nach der Erfindung sind ferner Sperrmittel zum formschlüssigen Verriegeln des Warentrenners gegen die Regaletage in der Fixierposition vorgesehen.

Dadurch ist sichergestellt, dass der an dem Regal montierte Warentrenner in seiner Fixierposition an dem Regal dauerhaft verbleibt. Der in einfacher Weise und ohne Werkzeug an dem Regal montierte Warentrenner ist mittels der Sperrmittel gegen ein Lösen mechanisch gesperrt. Selbst bei auf den Warentrenner einwirkende Kräfte, welche beispielsweise beim Auffüllen des Regals oder durch eine Nachrutschbewegung der Waren auf den Warentrenner wirken, ist dadurch ein Lösen des Warentrenners von der Regaletage vermieden.

Nach einer ersten Ausgestaltung der Erfindung ist es vorgesehen, dass die Sperrmittel zum Eingreifen in einen in der Fixierposition gebildeten Zwischenraum zwischen dem Grundkörper des Warentrenners und der mit der ersten Öffnung versehenen Seitenwandung der Regaletage ausgebildet sind. Dadurch ist in technisch einfacher Weise ein formschlüssiges Verriegeln des Warentrenners an der Regaletage zu realisieren, ohne dass dazu die Warentrennfunktion des Grundkörpers beeinträchtigt ist.

Nach einer bevorzugten Ausgestaltung der Erfindung ist es vorgesehen, dass die Sperrmittel wenigstens ein Riegelelement aufweisen oder daraus gebildet sind, welches an dem Warentrenner, insbesondere an dem Grundkörper, drehbar gelagert ist und von einer Ausgangsposition in eine den Warentrenner gegen die Regaletage in der Fixierposition verriegelnden Sperrposition drehbar ist. Durch das als Drehriegel ausgebildete Riegelelement ist es für einen Monteur besonders einfach, die mechanische Verriegelung des Warentrenners gegenüber dem Regal bzw. der Regaletage herzustellen und damit den Warentrenner gegen ein unbeabsichtigtes Lösen von dem Regal zu sichern.

Sowohl das Einsetzen als auch das Herausnehmen des Warentrenners von dem Regal kann dadurch von einer Person einhändig ausgeführt werden. Auch ist eine einfache Reinigung dadurch ermöglicht.

Es ist beispielsweise in der Fixierposition des Warentrenners möglich, das Riegelelement nach oben zu bewegen, um in die Ausgangsposition zu gelangen, oder nach unten zu bewegen, um von der Ausgangsposition oder einer Zwischenposition in die Sperrposition zu gelangen. Die Ausgangsposition ist bevorzugt eine Entsperrposition, in welcher eine mechanische Verriegelung mittels des Riegelelementes nicht stattfindet.

Bevorzugt ist das Riegelelement in der Weise ausgebildet, dass es in seiner Sperrposition in den Zwischenraum zwischen dem Grundkörper des Warentrenners und der mit der ersten Öffnung versehenen Seitenwandung der Regaletage eingreift.

Es bietet sich an, dass das Riegelelement derart ausgebildet ist, dass es in der Sperrposition ah einem der Materialabschnitte und/oder an einer Stirnseite des Grundkörpers anliegt. Dadurch liegt das Riegelelement in der Sperrposition in einer definierten Lage vor, so dass der Monteur optisch oder durch Ertasten sofort erkennt, ob der Warentrenner gegenüber dem Regal mechanisch verriegelt ist.

Das Riegelelement kann beispielsweise als Bügel, insbesondere ovaler Bügel, Ring oder Klammer ausgebildet sein, welches ein Durchgangsöffnung an dem Warentrenner, insbesondere dem Grundkörper des Warentrenners, drehbeweglich durchgreift. Die Durchgangsöffnung kann eine Durchgangsbohrung, ein Loch, ein Schlitz oder eine Schiene sein.

Nach einer weiteren Ausgestaltung der Erfindung ist es vorgesehen, dass die Materialabschnitte an dem Grundkörper angeformt sind, insbesondere durch Materialabtrag oder durch Materialzerteilung einer den Grundkörper bildenden Rohstruktur gebildet sind. Auf diese Art und Weise lassen sich die Materialabschnitte einfach und kostengünstig realisieren.

Eine weitere Ausgestaltung der Erfindung besteht darin, dass die Materialabschnitte in der Querschnittsform bzw. Querschnittskontur und/oder in der Querschnittsfläche zueinander verschieden ausgebildet sind. Dadurch ist eine unverwechselbare Einbaulage des Warentrenners an dem Regal bzw. der Regaletage vorgegeben, so dass der ordnungsgemäße Einbau durch einen Monteur erleichtert ist.

Beispielsweise kann die Querschnittsfläche des in die erste Öffnung der Seitenwandung einführbaren Materialabschnittes größer als die Querschnittsfläche des anderen Materialabschnittes ausgebildet sein. Durch die größere Querschnittsfläche ist zudem eine stabilere Verbindung zwischen dem Warentrenner und der Seitenwandung realisiert, so dass der Warentrenner im Bereich der Seitenwandung höhere Kräfte aufnehmen kann.

Es bietet sich an, dass der in die erste Öffnung der Regaletäge einführbare Materialabschnitt einen im Wesentlichen eckigen Querschnitt, insbesondere rechteckigen Querschnitt, zum Einführen der eckigen, insbesondere in Schlitzform ausgebildeten ersten Öffnung aufweist. Dadurch ist bei der Montage des Warentrenners an das Regal der zuerst in die erste Öffnung der Seitenwandung eingeführte Materialabschnitt des Warentrenners bereits drehfest in der ersten Durchgangsöffnung gehalten, so dass dadurch die für den Monteur weitergehende Montageschritte erleichtert durchgeführt werden können. Der Warentrenner ist im Zuge der Montage an der zweiten Öffnung dadurch lediglich noch in axialer Richtung verschiebbar, so dass das Einfädeln des Warentrenners in die zweite Öffnung der Regaletage erleichtert wird.

Es bietet sich an, dass die Querschnittsform des Materialabschnittes und die Form der ersten Öffnung einander im Wesentlichen korrespondierend ausgebildet sind. Dadurch ist der Materialabschnitt in der ersten Öffnung im Wesentlichen spielfrei oder zumindest mit relativ geringem Spiel gehalten. Bevorzugt ist auch die Querschnittsform des anderen Materialabschnittes und die Form der zweiten Öffnung einander im Wesentlichen korrespondierend. Eine labbrige Erscheinung des an dem Regal montierten Warentrenners ist dadurch wirkungsvoll vermieden, was das Gesamterscheinungsbild des mit Warentrenners versehenen Regales verbessert. Auch ist dadurch die Handhabung beim Auffüllen des Regales und der Entnahme des Regales erleichtert, da eine störende Bewegung des Warentrenners in seiner Einbaulage an dem Regal nicht auftreten, kann.

Der in die zweite Öffnung der Regaletage einführbare Materialabschnitt kann einen im Wesentlichen eckigen, insbesondere mehreckigen Querschnitt, insbesondere einen rechteckigen oder viereckigen Querschnitt aufweisen. Auch ist es denkbar, das der Materialabschnitt einen runden, insbesondere kreisrunden, oder ovalen Querschnitt aufweist.

Nach einer weiteren Ausgestaltung der Erfindung ist es vorgesehen, dass der Warentrenner länglich ausgebildet ist und insbesondere jeweils einer der Materialabschnitte an einer der beiden Stirnseiten des Warentrenners, insbesondere im Bereich eines dem Boden der Regaletage zugewandten Endabschnittes der jeweiligen Stirnseite, angeordnet ist. Dadurch ist in einfacher Weise ein mechanisches Verriegeln des Warentrenners an dem Regal möglich, da im eingebauten Zustand des Warentrenners oberhalb wenigstens eines der Materialabschnitte ein Zwischenraum zwischen den Warentrenner und der Seitenwandung der Regaletage vorliegt, in welche die Sperrmittel wirken können. Sofern der Materialabschnitt sich bis zur Unterseite des Warentrenners erstreckt, ist durch den wenigstens einen Materialabschnitt oder beide Materialabschnitte die Anlageseite des Warentrenners an dem Boden der Regaletage verlängert.

Nach einer weiteren Ausgestaltung der Erfindung ist der Warentrenner, insbesondere zumindest der Grundkörper, plattenförmig ausgebildet. Dadurch ist eine Trennfunktion des Warentrenners für eine Vielzahl von Waren unterschiedlicher Größen gewährleistet. Selbst bei relativ kleinen Waren ist ein seitliches Herausrutschen der in einer Reihe angeordneten Waren vermieden, da durch die flächige Ausgestaltung des Warentrenners selbst diese kleinen Waren in der Reihe gehalten werden.

Selbstverständlich kann der Grundkörper des Warentrenners auch als wenigstens ein Bügel ausgebildet sein, an dessen Enden beispielsweise die Materialabschnitte jeweils angeordnet sind.

Es bietet sich an, dass der Warentrenner aus Metall, Kunststoff, Holz oder dergleichen formstabilen Material besteht. Dadurch ist eine optimale Trennfunktion des Warentrenners auch bei relativ schweren Waren und relativ hohen wirkenden Seitenkräften gewährleistet. Auch ist gewährleistet, dass der Warentrenner bei solchen Zuständen sicher an dem Regal gehalten bleibt, da eine funktionsbeeinträchtigende Verformung des Warentrenners vermieden wird.

Der Warentrenner kann beispielsweise in Edelstahl ausgeführt sein, was die Einsatzfähigkeit in Tiefkühl-, Medizin- und Lebensmittelbereich ermöglicht. Je nach verwendetem Werkstoff ist so die Einsatzfähigkeit in Haushalt, Gewerbe und/oder Industrie möglich.

Der Warentrenner kann nach einer Ausgestaltung die Merkmale aufweisen, dass der Warentrenner aus formstabilem und/oder festem Werkstoff, wie Metall, Kunststoff oder Holz gefertigt ist, und eine Grundform aufweist, die auf der einen unteren Seite eine kleinere Verlängerung aufweist, wobei diese Verlängerung in kreisrunde, ovale, rechteckige und/oder viereckige Öffnungen einer Regaletage einpasst, und auf der anderen unteren Seite eine größere senkrechte Verlängerung aufweist, wobei diese Verlängerung in die gegenüberliegenden rechteckigen Öffnungen der Regaletage einpasst, wobei die Grundlänge mit den Verlängerungen auf der unteren Seite mit der Regaletage korrespondiert und dort länger ausgestaltet ist als die Grundlänge des Warentrenners auf der oberen Seite, und wobei der Warentrenner an einem Ende eine Öffnung aufweist, in welche ein Bügel, ovaler Bügel, Ring oder eine Klammer aus formstabilem oder festem Werkstoff, wie Metall, Kunststoff oder Holz, eingearbeitet wird, nach oben und nach unten auf der äußeren Seite beweglich und in der Größe und im Durchmesser so ausgestaltet ist, dass im aufliegenden Zustand auf der Verlängerung die Warentrennplatte um die Differenz der Länge zwischen Warentrennplatte auf der oberen Seite und der Regaletage verlängert wird.

Weiterhin umfasst die Erfindung ein Regal mit wenigstens einem erfindungsgemäßen Warentrenner und wenigstens einer erfindungsgemäßen Regaletage, wobei mehrere erfindungsgemäße Warentrenner an der Regaletage montiert sind.

Weitere Ziele, Vorteile, Merkmale und Anwendungsmöglichkeiten der vorliegenden Erfindung ergeben sich aus der nachfolgenden Beschreibung eines Ausführungsbeispieles anhand der Zeichnung. Dabei bilden alle beschriebenen und/oder bildlich dargestellten Merkmale für sich oder in beliebiger sinnvoller Kombination den Gegenstand der vorliegenden Erfindung, auch unabhängig von ihrer Zusammenfassung in den Ansprüchen oder deren Rückbeziehung.

Es zeigen:
- Figuren 1A und 1B: eine mögliche Ausführungsform eines erfindungsgemäßen Warentrenners und eine mögliche Ausführungsform einer Regaletage in perspektivischer Ansicht (Fig. 1A) und in Seitenansicht (Fig. 1B), wobei sich der Warentrenner in einer noch nicht an der Regaletage montierten Position befindet und
- Figuren 2A und 2B: den Warentrenner und die Regaletage gemäß der Figuren 1A und 1B in perspektivischer Ansicht (Fig. 2A) und in Seitenansicht (Fig. 2B), wobei sich der Warentrenner an der Regaletage in einer ersten Montageposition befindet,
- Figuren 3A und 3B: den Warentrenner und die Regaletage gemäß der Figuren 1A und 1B in perspektivischer Ansicht (Fig. 3A) und in Seitenansicht (Fig. 3B), wobei sich der Warentrenner an der Regaletage in einer zweiten Montageposition befindet und
- Figuren 4A und 4B: den Warentrenner und die Regaletage gemäß der Figuren 1A und 1B in perspektivischer Ansicht (Fig. 4A) und in Seitenansicht (Fig. 4B), wobei sich der Warentrenner an der Regaletage in endmontierter Position befindet.

Figuren 1A und 1B zeigen - in schematischer Darstellung - einen Warentrenner 1 und eine Regaletage 100 in perspektivischer Darstellung (Fig. 1A) sowie in Seitenansicht (Fig. 1B), wobei der Warentrenner 1 noch nicht an der Regaletage, 100 montiert ist.

Die Regaletage 100 ist Bestandteil eines Regales, welches in einem Supermarkt oder einer Tankstelle oder dergleichen Verkaufsraum aufgestellt wird. Die Regaletage 100 hat zwei gegenüberliegend angeordnete Seitenwandungen 110 und 120, welche durch einen Boden 130 miteinander verbunden sind. Die Seitenwandung 110 weist eine Vielzahl von Durchgangsöffnungen 140' auf, von denen benachbarte Öffnungen 140' in Abstand, vorzugsweise gleichem Abstand, zueinander angeordnet sind. Die Öffnungen 140' weisen bevorzugt eine zueinander gleiche Kontur auf, und sind beispielsweise schlitzförmig ausgebildet.

Die Seitenwandung 120 weist bevorzugt ebenfalls eine Vielzahl von Durchgangsöffnungen 150' auf, von denen benachbarte Öffnungen 150' in Abstand, vorzugsweise gleichem Abstand, zueinander angeordnet sind.

Bevorzugt sind die Öffnungen 150' in den gleichen Abständen zueinander angeordnet, entsprechend den Abständen der Öffnungen 140' zueinander.

Die Öffnungen 150' sind in ihrer Öffnungsfläche kleiner als die Öffnungen 140' ausgebildet und weisen eine eckige oder runde Kontur auf.

Wie aus der Figur 1A ersichtlich ist, beginnen die Öffnungen 140' und die Öffnungen 150' jeweils von dem Boden 130 aus und erstrecken sich entlang ihrer Seitenwandung 110, 120 vertikal nach oben.

Die Seitenwandungen 110 und 120 bilden das vordere Ende und das hintere Ende der Regaletage 100, wobei bevorzugt die Seitenwandung 110 mit ihren Öffnungen 140' das vordere Ende und die Seitenwandung 120 mit den Öffnungen 150' das hintere Ende bildet. Die Seitenwandung 120 kann doppelwandig ausgeführt sein mit einer inneren Seitenwandung 160 und einer äußeren Seitenwandung 170, welche beabstandet zueinander liegen.

Die Regaletage 100 ist in den Figuren 1A und 1B beispielhaft als Warenrutschplatte mit seitlich aufgestellten Rändern dargestellt, wobei die Ränder die Seitenwandungen 110 und 120 bilden und die Warenrutschfläche den Boden 130 ausbildet. Die Ränder können beispielsweise durch Umformen, wie Biegen, gebildet sein. Auch können die Ränder an die Rutschplatte angeschweißt sein. Die Ränder stehen im Wesentlichen senkrecht zu der Warenrutschplatte. Denkbar ist es auch, dass der Boden 130 durch ein Fachboden eines Regalfaches gebildet ist und die Seitenwandungen 110 und 120 die Seitenwandung des Regalfaches bilden.

Der Warentrenner 1 ist ein länglich ausgebildetes Bauteil, welches einen Grundkörper 2 aufweist, an dessen sich in Längsrichtung angeordneten Stirnseiten 9 und 10 jeweils ein Materialabschnitt 11 bzw. 12 anschließt, insbesondere an dem Grundkörper 2 angeformt ist. Die Materialabschnitte 3 und 4 ragen von dem Grundkörper 2 nach außen weg, wobei der Materialabschnitt 3 zum Einführen in die Öffnungen 140' und der Materialabschnitt 4 zum Einführen in die Öffnungen 150 der Regaletage 100 ausgebildet sind.

Wie insbesondere aus der Figur 1B ersichtlich ist, sind die Materialabschnitte 2 und 3 im Bereich eines dem Boden 130 der Regaletage 100 zugewandten Endabschnittes 11 und 12 der jeweiligen Stirnseite 9 bzw. 10 des Warentrenners 1 bzw. des Grundkörpers 2 ausgebildet. Bevorzugt bilden die Materialabschnitte 3 und 4 eine Verlängerung der unteren Kante des Grundkörpers 2, an welcher der Warentrenner 1 auf den Boden 130 der Regaletage 100 aufgesetzt werden kann.

Wie aus der Figur 1A ersichtlich ist, ist der Grundkörper 2 plattenförmig ausgebildet, wobei die Materialabschnitte 3 und 4 in ihrer Querschnittskontur der plattenförmigen Ausbildung des Grundkörpers 2 entsprechen.

Wie ferner aus den Figuren 1A und 1B ersichtlich ist, sind an dem Warentrenner 1 Sperrmittel 5 angeordnet, welche zum formschlüssigen Verriegeln des Warentrenners 1 gegen die Regaletage 100 dienen.

Die Sperrmittel 5 sind bevorzugt durch ein Riegelelement 6, wie beispielsweise einen geschlossenen Ring, gebildet, welcher an dem Warentrenner 1, insbesondere dem Grundkörper 2, drehbar gelagert ist. Bevorzugt ist das Riegelelement 6 soweit drehbar, dass es sich gegen die Oberseite des Materialabschnittes 3 oder gegen die Stirnseite 9 des Grundkörpers 2 abstützen kann. Die drehbare Lagerung des Riegelelements 6 kann durch eine Durchgangsöffnung 8 an den Warentrenner 1, insbesondere dem Grundkörper 2, gebildet sein, in welche das Riegelelement 6 drehbeweglich eingreift.

Die Vorgehensweise bei der Montage des Warentrenners 1 an der Regaletage wird anhand der Figuren 1A und 1B bis 4A und 4B nachfolgend erläutert:

Der Warentrenner 1 wird entsprechend der Figuren 1A und 1B in eine erste Position über der Regaletage 100 gebracht und anschließend zuerst mit seinem Materialabschnitt 3 in eine ausgewählte erste Öffnung 140 der Öffnungen 140' eingeführt. Der Warentrenner 1 wird soweit in die erste Öffnung 140 eingeführt, dass der Warentrenner 1 auf den Boden vollständig mit seiner unteren Längsseite aufgesetzt werden kann und in einem weiteren Schritt entsprechend aufgesetzt wird.

Figuren 2A und 2B zeigen den Warentrenner 1 und die Regaletage 100 in diesem Zustand.

Bevorzugt ist der Materialabschnitt 3 soweit in die erste Öffnung 140 eingeführt, dass die Stirnseite 9 des Grundkörpers 2 in Anlage gegen die Seitenwandung 140 gelangt.

In einem weiteren Schritt wird nunmehr der Warentrenner 1 entgegen der Einführrichtung zurückbewegt, so dass der Materialabschnitt 4 in eine ausgewählt zweite Öffnung 150 der Öffnungen 150' eingeschoben wird, wobei der Materialabschnitt 3 noch in der ersten Öffnung 140 eingeführt verbleibt.

Bevorzugt wird der Warentrenner 1 soweit zurückbewegt, bis die Stirnseite 10 des Grundkörpers 2 in Anlage gegen die innere Seitenwandung 160 gelangt. Der Materialabschnitt 3 ist in seiner Länge L dazu derart bemessen, dass in der Anlageposition des Grundkörpers 2 gegen die innere Seitenwandung 160 der Materialabschnitt 3 noch in der ersten Öffnung 140 eingeführt ist.

In der nun vorliegenden Position des Warentrenners 1 an der Regaletage 100, wie sie aus den Figuren 3A und 3B ersichtlich ist, befindet sich der Warentrenner 1 in einer Fixierposition F. In der Fixierposition F ist zwischen der Seitenwandung 110 und der Stirnseite 9 des Grundkörpers 2 ein Zwischenraum 7 gebildet, wie insbesondere aus der Figur 3B ersichtlich ist.

Bevorzugt ist die Länge des Grundkörpers 2 mit dem der Seitenwandung 110 zugeordneten Materialabschnitt 3 größer als der Abstand zwischen der Seitenwandung 120 bzw. der inneren Seitenwandung 160 und der Seitenwandung 11, so dass der Materialabschnitt 3 in der Fixierposition F noch aus der Öffnung 140 herausragt.

Bevorzugt ist die Länge des Materialabschnittes 4 im Wesentlichen entsprechend oder geringfügig kleiner als der Abstand der inneren Seitenwandung 160 gegenüber der äußeren Seitenwandung 170.

Um den Warentrenner 1 in der Fixierposition F zu halten und gegen ein Lösen zu sichern, kann das Riegelelement 6 von einer obenliegenden Ausgangsposition in Richtung nach unten in den Zwischenraum 7 verdreht werden, in welcher das Riegelelement 6 sich in einer Sperrposition S befindet und somit formschlüssig verriegelnd den Warentrenner 1 gegen ein Verschieben zwischen den Seitehwandungen 110 und 120 sichert. In der oben liegenden Ausgangsposition befindet sich das Riegelelement 6 noch außer Eingriff in den Zwischenraum 7 und ist somit in einer Entriegelungsposition.

Figuren 4A und 4B zeigen den Warentrenner 1 an der Regaletage 100 in der endmontierten Position, in welcher der Warentrenner 1 sich an der Regaletage 100 in der Fixierposition befindet und das Riegelelement 6 seine Sperrposition S eingenommen hat.

Eine Demontage des Warentrenners 1 von der Regaletage 100 ist in einfacher Weise möglich, indem die vorstehend beschriebenen Schritte in umgekehrter Reihenfolge vorgenommen werden.

### Bezugszeichenliste

- 1: Warentrenner
- 2: Grundkörper
- 3: Materialabschnitt
- 4: Materialabschnitt
- 5: Sperrmittel
- 6: Riegelelement
- 7: Zwischenraum
- 8: Durchgangsöffnung
- 9: Stirnseite
- 10: Stirnseite
- 11: Endabschnitt
- 12: Endabschnitt

- 100: Regaletage
- 110: Seitenwandung
- 120: Seitenwandung
- 130: Boden
- 140: erste Öffnung
- 150: zweite Öffnung
- 140': Öffnungen
- 150': Öffnungen
- 160: innere Seitenwandung
- 170: äußere Seitenwandung

- L: Länge
- F: Fixierposition des Warentrenners
- A: Ausgangsposition des Riegelelements
- S: Sperrposition des Riegelelements

## Patentansprüche

1. Warentrenner (1) und Regaletage (100) für Regale, insbesondere Verkaufsregale, wobei der Warentrenner (1) einen der Warentrennung dienenden Grundkörper (2) und wenigstens zwei von dem Grundkörper (2) wegstehende Materialabschnitte (3, 4) aufweist, von denen wenigstens einer der Materialabschnitte (3, 4) in wenigstens eine erste Öffnung (140) einer Seitenwandung (110) der Regaletage (100) und der andere Materialabschnitt (4) in wenigstens eine zweite Öffnung (150) der Regaletage (100) einführbar sind, um in einer Fixierposition (F) den Warentrenner (1) an der Regaletage (100) zu halten, **dadurch gekennzeichnet, dass** der der ersten Öffnung (140) der Regaletage (100) zuordenbare Materialabschnitt (3) des warentrenners (1) in seiner nach außen stehenden Länge (L) derart bemessen ist, dass nach Einführen des Materialabschnittes (3) in die erste Öffnung (140) und anschließendem Zurückbewegen des Warentrenners (7) entgegen der Einführrichtung, um den anderen Materialabschnitt (4) bezüglich der zweiten Öffnung (150) in wirkstellung zu bringen, der Materialabschnitt (3) in der ersten Öffnung (140) eingeführt verbleibt, wenn der warentrenner (1) an der Regaletage (100) die Fixierposition (F) eingenommen hat, und dass Sperrmittel (5) zum formschlüssigen Verriegeln des Warentrenners (1) gegen die Regaletage (100) in der Fixierposition (F), vorgesehen sind.

2. Warentrenner und Regaletage nach Anspruch 1, **dadurch gekennzeichnet, dass** die Sperrmittel (5) zum Eingreifen in einen in der Fixierposition (F) gebildeten Zwischenraum (7) zwischen dem Grundkörper (2) des Warentrenners (1) und der mit der ersten Öffnung (140) versehenen Seitenwandung (110) der Regaletage (100) ausgebildet sind.

3. Warentrenner und Regaletage nach Anspruch 1 oder 2, **dadurch gekennzeichnet, dass** die Sperrmittel (5) wenigstens ein Riegelelement (6) aufweisen oder daraus gebildet sind, welches an dem Warentrenner (1) drehbar gelagert ist und von einer Ausgangsposition (A) in eine den Warentrenner (1) gegen die Regaletage (100) in der Fixierposition (F) verriegelnde Sperrposition (S) drehbar ist.

4. Warentrenner und Regaletage nach Anspruch 3, **dadurch gekennzeichnet, dass** das Riegelelement (6) derart ausgebildet ist, dass es in der Sperrposition (S) an einem der Materialabschnitte (3, 4) und/oder an einer Stirnseite (9) des Grundkörpers (2) anliegt.

5. Warentrenner und Regaletage nach einem der vorhergehenden Ansprüche, **dadurch gekennzeichnet, dass** die Materialabschnitte (3, 4) an dem Grundkörper (2) angeformt sind, insbesondere durch Materialabtrag oder durch Materialzerteilung einer den Grundkörper (2) bildenden Rohstruktür gebildet sind.

6. Warentrenner und Regaletage nach einem der vorhergehenden Ansprüche, **dadurch gekennzeichnet, dass** die Materialabschnitte (3, 4) in der Querschnittsform und/oder in der Querschnittsfläche zueinander verschieden ausgebildet sind.

7. Warentrenner und Regaletage nach einem der vorhergehenden Ansprüche, **dadurch gekennzeichnet, dass** der in die erste Öffnung (140) der Regaletage (100) einführbare Materialabschnitt (3) einen im Wesentlichen eckigen Querschnitt, insbesondere rechteckigen Querschnitt, zum Einführen der eckig, insbesondere in Schlitzform ausgebildeten ersten Öffnung (140) aufweist.

8. Warentrenner und Regaletage nach einem der vorhergehenden Ansprüche, **dadurch gekennzeichnet, dass** der Warentrenner (1) länglich ausgebildet ist und jeweils einer der Materialabschnitte (3, 4) an einer der Stirnseiten des Warentrenners (2) im Bereich eines dem Boden (130) der Regaletage (100) zugewandten Endabschnittes (11, 12) der jeweiligen Stirnseite angeordnet ist.

9. Warentrenner und Regaletage nach einem der vorhergehenden Ansprüche, **dadurch gekennzeichnet, dass** der Warentrenner (1), insbesondere der Grundkörper (2), plattenförmig ausgebildet ist.

10. Regal mit wenigstens einem Warentrenner (1) und Regaletage (100) nach einem der vorhergehenden Ansprüche, wobei von dem Warentrenner (1) mehrere vorgesehen sind, welche an der Regaletage (100) montiert sind.

## Claims

1. A product divider (1) and rack floor (100) for shelves, particularly sales shelves, the product divider (1) comprising a base body (2) for separating goods and at least two material sections (3, 4) protruding from the base body (2), of which at least one of the material sections (3, 4) can be introduced into at least one first opening (140) of a side wall (110) of the rack floor (100) and the other material section (4) can be introduced into at least one second opening (150) of the rack floor (100), in order to retain the product divider (1) in a fixed position (F) on the rack floor (100), **characterized in that** the material section (3) that can be associated with the first opening (140) of the rack floor (100) has a length (L) protruding outward such that when the material section (3) has been inserted into the first opening (140) and the product divider (1) has then been displaced backward against the insertion direction in order to bring the other material section (4) into an active position relative to the second opening (150), the material section (3) remains inserted in the first opening (140) when the product divider (1) has reached the fixed position (F) on the rack floor (100), and that locking means (5) are provided for locking the product divider (1) positively against the rack floor (100) in the fixed position (F).

2. The product divider and rack floor according to claim 1, **characterized in that** the locking means (5) are implemented for engaging in an intermediate space (7) formed in the fixed position (F) between the base body (2) of the product divider (1) and the side wall (110) of the rack floor (100) having the first opening (140).

3. The product divider and rack floor according to claim 1 or 2, **characterized in that** the locking means (5) comprises or is made of at least one locking element (6) supported rotatably on the product divider (1) and can be rotated from an initial position (A) into a locked position (S) locking the product divider (1) against the rack floor (100) in the fixed position (F).

4. The product divider and rack floor according to claim 3, **characterized in that** the locking element (6) is implemented so as to make contact in the locked position (S) with one of the material sections (3, 4) and/or an end face (9) of the base body (2).

5. The product divider and rack floor according to any one of the preceding claims, **characterized in that** the material sections (3, 4) are formed on the base body (2), particularly by removing material or by dissipating the material of a raw structure forming the base body (2).

6. The product divider and rack floor according to any one of the preceding claims, **characterized in that** the material sections (3, 4) are implemented differently from each other in the cross-sectional shape and/or cross-sectional area thereof.

7. The product divider and rack floor according to any one of the preceding claims, **characterized in that** the material section (3) that can be inserted into the first opening (140) of the rack floor (100) comprises a substantially angular cross section, particularly a rectangular cross section, for inserting into the angular first opening (140) that is particularly implemented having a slot shape.

8. The product divider and rack floor according to any one of the preceding claims, **characterized in that** the product divider (1) is elongated in design and one each of the material sections (3, 4) is disposed on an end segment (11, 12) of the corresponding end face on one of the end faces of the product divider (2) in the region of an end segment (11, 12) facing the floor (130) of the rack floor (100).

9. The product divider and rack floor according to any one of the preceding claims, **characterized in that** the product divider (1), particularly the base body (2), is implemented having a plate shape.

10. A shelf having at least one product divider (1) and rack floor (100) according to any one of the preceding claims, wherein a plurality of the product dividers (1) are provided that are mounted on the rack floor (100).

## Revendications

1. Séparateur de marchandises (1) et étagère de rayonnage (100) pour rayonnages, en particulier rayonnages de vente, sachant que le séparateur de marchandises (1) présente un corps de base (2) servant à la séparation des marchandises et au moins deux sections de matériau (3, 4) faisant saillie depuis le corps de base (2), dont l'une au moins des sections de matériau (3, 4) peut être introduite dans au moins une première ouverture (140) d'une paroi latérale (110) de l'étagère de rayonnage (100) et l'autre section de matériau (4) peut être introduite dans au moins une seconde ouverture (150) de l'étagère de rayonnage (100) pour tenir le séparateur de marchandises (1) à l'étagère de rayonnage (100) à une position de fixation (F), **caractérisé en ce que** la section de matériau (3) du séparateur de marchandises (1) attribuable à la première ouverture (140) de l'étagère de rayonnage (100) est dimensionné sur sa longueur extérieure (L) de sorte qu'après l'introduction de la section de matériau (3) dans la première ouverture (140) et le déplacement en arrière subséquent du séparateur de marchandises (1) le long du sens d'introduction pour amener l'autre section de matériau (4) à la position de fonctionnement par rapport à la seconde ouverture (150), la section de matériau (3) reste introduite dans la première ouverture (140) lorsque le séparateur de marchandises a pris la position de fixation (F) (1) à l'étagère de rayonnage (100) et que des moyens de blocage (5) sont prévus pour le verrouillage par complémentarité de formes du séparateur de marchandises (1) contre l'étagère de rayonnage (100) à la position de fixation (F).

2. Séparateur de marchandises et étagère de rayonnage selon la revendication 1, **caractérisé en ce que** les moyens de blocage (5) se présentent sous une forme telle qu'ils entrent en prise dans un espace intermédiaire (7) formé dans la position de fixation (F) entre le corps de base (2) du séparateur de marchandises (1) et la paroi latérale (110) dotée de la première ouverture (140) de l'étagère de rayonnage (100).

3. Séparateur de marchandises et étagère de rayonnage selon la revendication 1 ou 2, **caractérisé en ce que** les moyens de blocage (5) présentent au moins un élément de verrouillage (6) ou sont formés à partir d'un tel élément, qui est logé sur palier rotatif sur le séparateur de marchandises (1) et peut pivoter depuis une position de départ (A) à une position de blocage (S) verrouillant le séparateur de marchandises (1) contre l'étagère de rayonnage (100) à la position de fixation (F).

4. Séparateur de marchandises et étagère de rayonnage selon la revendication 3, **caractérisé en ce que** l'élément de verrouillage (6) se présente sous une forme telle qu'il soit en contact avec l'une des sections de matériau (3, 4) et/ou une face frontale (9) du corps de base (2) à la position de blocage (S).

5. séparateur de marchandises et étagère de rayonnage selon l'une des revendications précédentes, **caractérisé en ce que** les sections de matériau (3, 4) sont formées au corps de base (2), en particulier, sont formés par enlèvement de matériau ou par désagrégation de matériau d'une structure brute formant le corps de base (2).

6. Séparateur de marchandises et étagère de rayonnage selon l'une des revendications précédentes, **caractérisé en ce que** les sections de matériau (3, 4) se présentent sous des formes différentes l'une de l'autre en forme de section transversale et/ou en surface de section transversale.

7. Séparateur de marchandises et étagère de rayonnage selon l'une des revendications précédentes, **caractérisé en ce que** la section de matériau (3) pouvant être introduite dans la première ouverture (140) de l'étagère de rayonnage (100) présente une section transversale essentiellement anguleuse, en particulier une section transversale rectangulaire, pour l'introduction dans la première ouverture (140) anguleuse, se présentant en particulier sous une forme en fente.

8. Séparateur de marchandises et étagère de rayonnage selon l'une des revendications précédentes, **caractérisé en ce que** le séparateur de marchandises (1) se présente sous une forme longitudinale et respectivement l'une des sections de matériau (3, 4) est disposée sur l'une des faces frontales du séparateur de marchandises (2), dans la zone d'une section d'extrémité (11, 12) de la face frontale respective orientée vers le fond (130) de l'étagère de rayonnage (100).

9. Séparateur de marchandises et étagère de rayonnage selon l'une des revendications précédentes, **caractérisé en ce que** le séparateur de marchandises (1), en particulier le corps de base (2), se présente sous une forme à plaques.

10. Rayonnage avec au moins un séparateur de marchandises (1) et une étagère de rayonnage (100) selon l'une des revendications précédentes, sachant que plusieurs des séparateurs de marchandises (1) sont prévus, qui sont montés sur l'étagère de rayonnage (100).
